# EUROPÄISCHE PATENTSCHRIFT

(11) **EP 1 120 374 B1**
(45) Veröffentlichungstag und Bekanntmachung des Hinweises auf die Patenterteilung: **03.03.2004**
(21) Anmeldenummer: 00126453.0
(22) Anmeldetag: 07.12.2000
(51) Int. Cl.: B65H 45/16

(54) **Schaltbares Produktgreiferelement in einem Falzapparat**
Switchable gripper for products in a folding apparatus
Pinces commutables d'un produit dans une plieuse

(30) Priorität: 28.12.1999 US 473813
(43) Veröffentlichungstag der Anmeldung: 01.08.2001
(73) Patentinhaber: Heidelberger Druckmaschinen Aktiengesellschaft, 69115 Heidelberg (DE)
(72) Erfinder: Bergeron, Eugene John, Barrington, NH 03825 (US); Slusarz, Christopher John, Lebanon, ME 04027 (US); Whitten, David Elliot, Barrington, NH 03825 (US)
(74) Vertreter: Duschl, Edgar Johannes, Dr.

(56) Entgegenhaltungen:
- EP-A- 0 931 748
- DE-A- 4 446 753
- US-A- 3 999 454
- US-A- 4 564 183
- US-A- 5 484 379
- US-A- 5 503 071
- US-A- 5 547 452

## Beschreibung

Die vorliegende Erfindung betrifft einen papierführenden Zylinder gemäß dem Oberbegriff des Anspruchs 1.

Die US 5,484,379 beschreibt einen Falzapparat für Rollenrotationsdruckmaschinen. Ein derartiger Falzapparat umfasst ein Paar zusammenwirkender Sammel- und Messerzylinder, die eine Papierbahn in Bahnsegmente schneiden. Ein Bandleitsystem umschließt einen Abschnitt der Oberfläche des Sammelzylinders bis vor eine Einlaufstelle der Papierbahn zwischen dem Sammel- und dem Messerzylinder. Dieses Bandleitsystem verhindert ein Zurückfedern der frisch geschnittenen Vorderkante der Papierbahn von dem Band. Das Bandleitsystem ist dabei neben dem Sammelzylinder angeordnet und kontaktiert einen Vorderkantenabschnitt der Materialbahn, die sich auf der bevorzugten Oberfläche des Sammelzylinders befindet. Das Bandleitsystem liegt an der Vorderkante der Materialbahn in Transportrichtung der Papierbahn an. Daher üben der Sammelzylinder und das Bandleitsystem auf der Zylinderoberfläche eine Vorspannung der Vorderkante in die Transportrichtung der Papierbahn aus. Durch die Vorspannung der Vorderkante der Materialbahn auf der Zylinderoberfläche, muss die Vorderkante auf die Oberfläche des jeweiligen Zylinders rutschen. Je nach Papierart und der Anzahl der Bahnstränge der jeweiligen Materialbahn, hängt die Qualität der zu späteren Zeitpunkten vorzunehmen Falze von der Position ab, in der die frisch geschnittene Vorderkante der Materialbahn von den jeweiligen Greiferelementen ergriffen wird.

Die US 5,503,071 offenbart einen papierführenden Zylinder mit unter die Zylinderoberfläche einziehbaren Produktgreiferelementen, welche eine Kante eines Materials, auch als Signaturen bezeichnet, ergreifen und die Position des Materials fixieren können. Um die Produktgreiferelemente aus der Zylinderoberfläche herauszufahren und das Material mit den Produktgreiferelementen zu ergreifen, ist eine mechanische Vorrichtung zur Erzeugung einer kombinierten Schwenkbewegung und Linearbewegung vorgesehen, so dass Abschnitte zum Greifen der Produktgreiferelemente auf einer ellipsoiden Kurve bewegt werden.

Der Erfindung liegt die Aufgabe zu Grunde, einen weiteren papierführenden Zylinder in einem Falzapparat mit Produktgreiferelementen zu schaffen, die ein sicheres Ergreifen der neuen Vorderkante der Materialbahn, von der die jeweiligen Produkte geschnitten werden, gewährleisten, ohne dass die Greiferelemente den Schneidevorgang behindern.

Diese Aufgabe wird erfindungsgemäß durch einen papierführenden Zylinder mit den Merkmalen gemäß Anspruch 1 gelöst.

Die Vorteile der vorliegenden Erfindung liegen darin, dass die Bahn keine Relativbewegung bezüglich des Zylinders ausführt. Daher wird ein ungenaues Ausrichten der Vorderkante einer mehrere Bahnstränge aufweisenden Materialbahn verhindert. Darüber hinaus wird ein Greiferelement in zwei Schritten bewegt, um eine Ausfahrbewegung nach dem Schneiden als ersten Schritt und eine Greifbewegung des oberen Abschnitts des Greiferelements von einer oben offenen, ausgefahrenen Position in Abwärtsrichtung als zweiten Schritt zu ermöglichen.

In einer Ausführungsform der Erfindung umfassen die Greiferelemente jeweils einen ersten und einen zweiten Abschnitt. Der zweite Abschnitt umfasst einen abgeschrägten hakenförmigen Abschnitt zum Greifen der Vorderkante einer Materialbahn. Die Vorderkante kann mehrere Schichten oder Bahnstränge aufweisen, die von dem Greiferelement sicher erfasst werden müssen, ohne dass die Vorderkante der Materialbahn, wenn sie auf der Oberfläche des papierführenden Zylinders angeordnet ist, bewegt wird. Die Produktgreiferelemente sind an der Peripherie des papierführenden Zylinders angeordnet und einem jeweiligen Gegenstück zu den Schneidelementen auf der Zylinderoberfläche für den Schneidevorgang zugeordnet. Um das Produktgreiferelement auf der Zylinderoberfläche zu bewegen, ist eine Vielzahl von Schaltelementen vorhanden, anhand derer eine Zwei-Schritt-Bewegung der Greiferelemente durchgeführt wird.

Die Schaltelemente umfassen ein Nockenelement, das die Form einer zweispurigen Nockenbahn mit einer ersten und eine zweiten Spur aufweist. Die Spuren weisen erste und zweite Profile auf, die jeweils niedrige und hohe Positionsabschnitte umfassen. Die Profile der Spuren sind die jeweiligen Nockenbahnoberflächen, die mit den jeweiligen Schaltelementen, wie z.B. den Nockenfolgern der Greiferelemente, zusammenwirken.

Die Schaltelemente umfassen eine ortsfeste Schwenkachse, an der die Greiferelemente befestigt sind. Zwischen der ortsfesten Schwenkachse und dem Produktgreiferelement ist ein Bindeglied, z.B. ein Hebel oder ein ähnliches Element, angeordnet. Ein weiteres Schaltelement, das mit einer der Spuren der zweispurigen Nockenbahn zusammenwirkt, dreht sich anhand eines Bindeglieds um eine zweite Schwenkachse. Wenn das zweite Schaltelement sich anhand eines Bindeglieds dreht, dient diese Drehbewegung um seine zweite Schwenkachse zum Ausfahren des Greiferelements in eine ausgefahrene Position an der Zylinderoberfläche.

Die zweite Schwenkachse wirkt mit einem ersten Nockenfolger zusammen, der seinerseits mit dem zuvor genannten ersten Nockenprofil zusammenwirkt. Indem der erste Nockenfolger dem ersten Nockenprofil folgt, wird er in eine ausgefahrene Position gebracht und bewegt dabei das Produktgreiferelement in eine ausgefahrene Position über dem jeweiligen Abschnitt des papierführenden Zylinders. Das Greiferelement, dem ein zweites Schaltelement, das der jeweiligen Nockenbahn auf der zweiten Spur folgt, und welches sich in ausgefahrener Position befindet, wird von seiner erhöhten Position um eine zweite Schwenkachse in eine abwärts gerichtete Bewegung gedreht, wobei es die Vorderkante der Materialbahn ergreift, ohne die Vorderkante der Materialbahn zu bewegen.

Ein papierführender Zylinder, der ein dual-betriebenes Greiferelement gemäß der oben angeführten Beschreibung aufweist, wird vorzugsweise in einem Falzapparat für Anwendungen im Bereich des Akzidenz- und Zeitungsdrucks verwendet.

Nach einem erfindungsgemäßen Verfahren zum Betätigen eines Produktgreiferelements wird ein Produktgreiferelement, das einer Oberfläche eines papierführenden Zylinders zugeordnet ist, in einem ersten Schaltschritt von einer zurückgezogenen Position in eine ausgefahrene Position über der Zylinderoberfläche gebracht und in einem zweiten Schaltschritt von einer ausgefahrenen Position in einer Abwärtsbewegung zu der Position der Vorderkante auf dem papierführenden Zylinder bewegt. Der Schritt der Ausfahrbewegung und der Schritt der Greifbewegung, der in einer Abwärtsbewegung erfolgt, erfolgen nacheinander, damit der Greifvorgang ohne Störung des Schneidevorgang erfolgen kann. In diesem ersten Schritt, der die Ausfahrbewegung des Produktgreiferelements beschreibt, wird der erste Abschnitt des Produktgreiferelements in eine ausgefahrene Position gebracht. Nach dem Schalten des zweiten Schaltelements, z.B. eines Nockenfolgers, wird das Produktgreiferelement, das sich in einer ausgefahrenen Position befindet, abwärts bewegt, um den aus mehreren Schichten bestehenden Bahnstrang der Materialbahn auf der Oberfläche des papierführenden Zylinders zu ergreifen. Die Abwärtsbewegung des ersten Abschnitts des Produktgreiferelements auf die Oberfläche des papierführenden Zylinders zu unterbindet jegliche Bewegung der Vorderkante, da diese geschnittene Vorderkante in ihrer Ausrichtung in der Nähe der Nut, wo die Gegenstücke der Schneidelemente, wie z.B. Nutleisten auf der Oberfläche des papierführenden Zylinders aufgenommen werden, ergriffen wird.

Weitere Vorteile und vorteilhafte Ausführungsformen der vorliegenden Erfindung sind Gegenstand der nachfolgend aufgeführten Zeichnungen und deren Beschreibungen.

In den Zeichnungen zeigen:
- Fig. 1: eine schematische Seitenansicht eines Falzapparats,
- Fig. 2: das Produktgreiferelement in zurückgezogener Position zur Durchführung eines Schneidvorgangs,
- Fig. 3: das Produktgreiferelement in mittlerer Position über der Oberfläche des papierführenden Zylinders und
- Fig. 4: das Produktgreiferelement in geschlossener Position, nachdem es eine Vorderkante einer Materialbahn ergriffen hat.

Fig. 1 zeigt eine Seitenansicht einer Ausführungsform eines erfindungsgemäßen Falzapparats, in der eine Falzzylinderanordnung und ein Pfad von Produktfördermitteln in dem Falzapparat schematisch dargestellt ist. In einem Gehäuse eines Falzapparates 1 ist ein Messerzylinder 3 mit einem Messer angeordnet, der mit Gegenstücken auf der Oberfläche eines ersten papierführenden Zylinders 8 zusammenwirkt. Der Falzapparat kann ebenso Perforierwerke, dargestellt als Querperforierzylinder 2, umfassen, die die Materialbahn quer perforieren, bevor sie in Produkte oder Signaturen geschnitten wird. Die Materialbahn wird von den Führungswalzen 21 zwischen den Perforierzylindern 2 hindurch und zwischen den Greiferwalzen 22 hindurch zu dem Messerzylinder 3 transportiert. Der Falzapparat weist ebenso ein Transportsystem mit einem ersten und einem zweiten Förderband 4, 5 auf. Den Förderbändern 4, 5 sind die Bandspannvorrichtungen 6, 6' zugeordnet. In den Förderpfad der Bänder 4, 5 sind Kämmrollen 7 integriert, die das Produkt während des Transports glätten.

Die Produkte werden von der Förderbändern 4, 5 zu einem ersten papierführenden Zylinder 8 befördert. Die Produkte werden dann gegen den Uhrzeigersinn in den Falzbereich 13 an einem Spalt zwischen dem Sammelzylinder 8 und einem Falz- oder Klappenzylinder geführt. Von einem Band 4 werden die Produkte durch einen Eingangsbereich 12, der jedes Produkt steuert, zu einer Oberfläche 18 des Sammelzylinders 8 befördert. Wenn die Produkte den Falzbereich 13 erreicht haben, werden sie von Falzmessern, die nicht genauer dargestellt sind, in die Falzklappen 15 geschoben, die an der Peripherie 19 eines zweiten produktführenden Zylinders angeordnet sind.

Ein quergerichteter Falz wird in einer beispielhaften Ausführungsform in der Mitte des Produkts (d.h. an einem Mittelpunkt des Produkts) gebildet, wenn eine Hälfte der Länge des Produkts, das übergeben und quer gefalzt werden soll, den Peripheriebereich unter einer produktführenden Vorrichtung 9 erreicht hat, die mit einem Glättungselement 11 versehen ist. Während eine Hälfte des Produkts in eine entsprechende Klappe 15 eines Klappenzylinders geschoben wird, wird die obere Hälfte des Produkts gegen den Uhrzeigersinn auf der Oberfläche 18 des Zylinders des ersten papierführenden Zylinders 8 oder Sammelzylinders bewegt, während die untere Hälfte des Produkts in Uhrzeigersinn auf dem zweiten papierführenden Zylinder geführt wird. Das Produkt wird von dem Klappenzylinder gezogen und verlässt den Sammelzylinder im Uhrzeigersinn unterhalb des Glättungselements 11, das sich im Uhrzeigersinn erstreckt. Das Produkt wird in einem Übergabebereich 17 großen Beschleunigungskräften ausgesetzt, was die Produktkanten zum Flattern bringt. Die Führungsvorrichtung 9, die das Glättungselement 11 umfasst, ist an einem Gehäuse, das sich in dem Falzapparat befindet, befestigt.

Fig. 2 zeigt schematisch ein Produktgreiferelement, das sich zur Durchführung eines Schneidvorgangs in der zurückgezogenen Position befindet.

In der Ausgangsposition 37 wird ein dual-betriebenes Produktgreiferelement 24 in der zurückgezogenen Position gezeigt. Entlang einer Peripherie 18 eines ersten papierführenden Zylinders 8 ist eine Vielzahl von Produktgreiferelementen 24 angeordnet, die mit einer Anzahl von Schneidelementen 23 zusammenwirken. Die Produktgreiferelemente 24 umfassen jedes jeweils einen ersten Abschnitt 24.1 und einen zweiten, zum ersten Abschnitt gewinkelten Abschnitt 24.2. Eine Schaltbahn 31, die hier als zweispurige Bahn mit den zwei Nockenlaufbahnen 34, 35 dargestellt ist, ist einem ersten papierführenden Zylinder 8 zugeordnet. Die Schaltbahn kann aber auch zwei unabhängig von einander einstellbare Laufbahnen, die die entsprechenden Bahnen 34, 35 aufweisen, umfassen. Durch zwei unabhängige Bahnen 34, 35 kann ein unabhängiges Einstellen der Zwei-Schritt-Bewegung des Produktgreiferelements 24 ermöglicht werden. Die beiden Nockenlaufbahnen 34, 35 umfassen jeweils ein erstes und ein zweites Profil 32, 33. Wie nachfolgend genauer erläutert wird, umfassen die Profile 32, 34 jeweils niedrige und hohe Positionsabschnitte zur Initialisierung der Schaltperioden der Vielzahl von Produktgreiferelementen 24.

Das Produktgreiferelement 24 ist mit seinem zweiten Abschnitt 24.2 an der zweiten Schwenkachse 26 befestigt. Koaxial zu der zweiten Schwenkachse 26 ist ein Schaltelement 29, z.B. ein Nockenfolger 29 angebracht. Von der zweiten Schwenkachse 26 erstrecken sich zwei Verbindungsglieder 27, 28 zu einem ersten Schwenkpunkt 25 und zu einem zweiten Schaltelement 30, z.B. einem Nockenfolger, der dem Profil der zweiten Nockenlaufbahn 35 folgt. An der Zylinderoberfläche 18 des ersten papierführenden Zylinders 8 ist eine Nut 36 dargestellt, die das Gegenstück 23 aufnimmt, z.B. eine Nutenleiste mit dem die Messer des Messerzylinders 3 gemäß Fig. 1 bei einem Schneidvorgang zusammenwirken.

Fig. 3 zeigt das sich über die Oberfläche des papierführenden Zylinders erstreckende Produktgreiferelement in mittlerer Position.

Gemäß dieser Anordnung wird die zweite Schwenkachse 26 von dem ersten Bahnprofil der ersten Spur 34 nach oben bewegt. Die zweite Schwenkachse 26 kann anhand des hohen Positionsabschnitts durch leichte Rotation an dem ortsfesten Schwenkpunkt 25 in die ausgefahrene Position gebracht werden. Wie hier schematisch angedeutet ist, wird das Schaltelement 29, an dem das Greiferelement 24 angebracht ist, von dem Nockenfolger 29 ausgefahren, der der ersten Spur 34 der Bahn 31 folgt. Der Öffnungsgrad des Greiferelements 24, also der Abstand des ersten Abschitts 24.1 zur Vorderkante des Abschnitts 40 kann verändert werden, indem die Spuren 34, 35 im Verhältnis zueinander eingestellt werden. Wenn das zweite Schaltelement 30 entlang des zweiten Bahnprofils 33 in einem niedrigen Positionsabschnitt fährt, bewegt das Bindeglied 28 das Schaltelement 29 gegen den Uhrzeigersinn, so dass ein großer Öffnungsgrad des Greiferelements 24 bewirkt wird. Daher können auch dickere Vorderkanten von Materialbahnen akkurat ergriffen werden, da alle Bahnstrangschichten auf einmal von dem ersten Abschnitt 24.1 des jeweiligen Greiferelements 24 in einer nach unten gerichteten Bewegung ergriffen werden. Die Bewegung des Greiferelements 24, dargestellt in Fig. 3, entspricht dem ersten Schritt, d.h. einer mittleren Position 38 des Greiferelements 24. An diesem Punkt hat sich das Greiferelement 24 nach dem vorbestimmten Grad je nach Dicke der Vorderkante der Materialbahn, die erfindungsgemäß in dem Falzapparat 1 verarbeitet werden soll, geöffnet.

Nach der mittleren Position 38, die in der vorherigen Fig. 3 beschrieben ist, nimmt das Produktgreiferelement 24 nun im Bezug auf die Position der Vorderkante 40, wie in Fig. 4 gezeigt, eine geschlossene Position 39 ein. Nachdem die zweite Schwenkachse 26 und dementsprechend das zweite Schwenkelement 29 in die erhöhte Position gebracht worden sind, wird der zweite Bewegungsschritt, das Schließen des Produktgreiferelements 24 dadurch erreicht, dass das zweite Schaltelement 30 einen hohen Positionsabschnitt der ihm zugeordneten zweiten Spur 35, die ein zweites Schaltprofil 33 umfasst, kontaktiert. Mittels eines zweiten Bindeglieds 28 wird die zweite Schwenkachse 26 im Uhrzeigersinn bewegt, wodurch das Produktgreiferelement 24 stark abwärts bewegt wird und die Vorderkante einer Materialbahn oberhalb der Position der Vorderkante kontaktiert, die mit dem Bezugszeichen 40 versehen ist. Je nach Höhe der Abschnittsposition der ersten Spur 34 und je nach Tiefe der Abschnittsposition der zweiten Spur 35 wird der Öffnungsgrad des Greiferelements 24 bestimmt und kann verändert werden. Andererseits kann anhand mit der Höhe der Abschnittsposition der zweiten Spur 35 der Betrag verändert werden, um den der erste Abschnitt 24.1 des Produktgreiferelements 24 im Verhältnis zu der Vorderkante der Signatur der Bahn nach unten bewegt wird. Durch das Einstellen der beiden unabhängig voneinander einstellbaren Schaltbahnen 34, 35 aufeinander, kann der Grad des Schließens und das Ausmaß der Greiferkraft, die auf die Vorderkante ausgeübt wird, individuell an die Anforderungen an den Druckauftrag angepasst werden.

Das Zwei-Schritt-Greifen kann auch durch eine elektrisches Schalten des Greiferelements 24, z.B. anhand von Elektromotoren durchgeführt werden. Das erfindungsgemäße Produktgreiferelement 24 wird in Falzapparaten an papierführenden Zylindern, wie z.B. Sammel-, Falz- und/oder Klappenzylindern eingesetzt.

### Liste der Bezugszeichen

- 1: Falzapparat
- 2: Perforierzylinder
- 3: Messerzylinder
- 4: Förderbänder
- 5: Förderbänder
- 6: Bandstraffer
- 7: Kämmrollen
- 8: erster papierführenden Zylinder
- 9: Produktführungsvorrichtung
- 10: Gehäuse
- 11: Glättungselement
- 12: Eintrittsbereich
- 13: Falzbereich
- 15: Falzklappen
- 16: Förderband
- 17: Übergabebereich
- 18: Zylinderoberfläche
- 19: Peripherie
- 20: zweiter Perforierzylinder
- 21: Führungswalzen
- 22: Greiferwalzen
- 23: Gegenstücke, z.B. Schneidleisten
- 24: Greiferelement
- 24.1: erster Abschnitt
- 24.2: zweiter Abschnitt
- 25: fester Schwenkpunkt
- 26: zweite Schwenkachse
- 27: erstes Bindeglied
- 28: zweites Bindeglied
- 29: erstes Schaltelement
- 30: zweites Schaltelement
- 31: zweispurige Nockenbahn
- 32: erstes Nockenprofil
- 33: zweites Nockenprofil
- 34: erste Spur
- 35: zweite Spur
- 36: Nut
- 37: Ausgangsposition
- 38: mittlere Position
- 39: geschlossene Position
- 40: Position der Vorderkante

## Patentansprüche

1. Papierführender Zylinder (8) eines Falzapparats (1) für eine Rollenrotationsdruckmaschine, mit Produktgreiferelementen (24),
**dadurch gekennzeichnet,**
**dass** den Produktgreiferelementen (24) Schaltelemente (29,30) zum Ermöglichen einer Zwei-Schritt-Bewegung derart zugeordnet sind, dass die Produktgreiferelemente (24) in einem ersten Schritt eine Ausfahrbewegung um einem ersten Schwenkpunkt (25) von einer zurückgezogenen Position in eine ausgefahrene Position über der Zylinderoberfläche (18) ausführen und in einem zweiten Schritt eine Greifbewegung um eine zweite Schwenkachse (26) ausführen.

2. Papierführender Zylinder (8) nach Anspruch 1,
**dadurch gekennzeichnet,**
**dass** die Produktgreiferelemente (24) einen ersten und einer zweiten Abschnitt (24.1, 24.2), der im Verhältnis zu dem ersten Abschnitt (24.1) angewinkelt ist, umfassen.

3. Papierführender Zylinder (8) nach Anspruch 1,
**dadurch gekennzeichnet,**
**dass** eine Anzahl von Produktgreiferelementen (24) mit einer Anzahl von Gegenstücken (23), die an einer Zylinderoberfläche (18) eines dem papierführenden Zylinder (8) zugeordneten Schneidezylinders (3) angeordnet sind, zusammenwirken.

4. Papierführender Zylinder (8) nach Anspruch 1,
**dadurch gekennzeichnet,**
**dass** wenigstens eins der Schaltelemente (29, 30) ein Nockenelement umfassen.

5. Papierführender Zylinder (8) nach einem der Ansprüche 1 bis 4,
**dadurch gekennzeichnet,**
**dass** das zweite Schaltelement (30) entlang einer Spur (35) bewegbar ist und/oder die zweite Schwenkachse (26) entlang einer Spur (34) bewegbar ist.

6. Papierführender Zylinder (8) nach Anspruch 5,
**dadurch gekennzeichnet,**
**dass** die Spuren (34, 35) unabhängig von einander einstellbare erste Spurelemente und zweite Spurelemente umfasst.

7. Papierführender Zylinder (8) nach Anspruch 5,
**dadurch gekennzeichnet,**
**dass** die Spuren (34, 35) relativ zur Mittelachse des papierführenden Zylinders (8) hohe und niedrige Positionsabschnitte aufweisen.

8. Papierführender Zylinder (8) nach Anspruch 1,
**dadurch gekennzeichnet,**
**dass** die Produktgreiferelemente (24) an einer zweiten Schwenkachse (26) durch ein weiteres Schaltelement bewegbar sind.

9. Papierführender Zylinder (8) nach Anspruch 1,
**dadurch gekennzeichnet,**
**dass** das Produktgreiferelement (24) durch ein erstes Bindeglied (27) mit dem ersten ortsfesten Schwenkpunkt (25) und durch ein zweites Bindeglied (28) mit einem zweiten Schaltelement (30) verbunden ist.

10. Papierführender Zylinder (8) nach Anspruch 9,
**dadurch gekennzeichnet,**
**dass** die zweite Schwenkachse (26) mit einem ersten Nockenfolger (29) zusammenwirkt.

11. Papierführender Zylinder (8) nach Anspruch 7,
**dadurch gekennzeichnet,**
**dass** das erste Nockenprofil (32) die Ausfahrbewegung des Greiferelements (24) an der Zylinderoberfläche (18) bewirkt.

12. Falzapparat mit mindestens einem papierführenden Zylinder (8),
**gekennzeichnet durch**
einen papierführenden Zylinder (8) nach einem der vorstehenden Ansprüche.

13. Verfahren zum Betätigen eines Produktgreiferelements (24), das einer Zylinderoberfläche (18) eines papierführenden Zylinders (8) in einem Falzapparat (1) zugeordnet ist,
**dadurch gekennzeichnet,**
**dass** das Produktgreiferelement (24) in einem ersten Schritt von einer zurückgezogenen Position aus der Zylinderoberfläche (18) in eine ausgefahrene Position über der Zylinderoberfläche (18) um einen ersten Schwenkpunkt (25) ausgefahren wird und
**dass** das Produktgreiferelement (24) in einem zweiten Schritt zum Greifen einer Vorderkante einer Materialbahn, die auf der Zylinderoberfläche (18) befördert wird, um eine zweite Schwenkachse (26) bewegt wird.

14. Verfahren nach Anspruch 13,
**dadurch gekennzeichnet,**
**dass** das Produktgreiferelement (24) durch die Bewegung eines ersten Schaltelements (29) auf einer ersten Spur (34) mit einem ersten Nockenprofil (32) ausgefahren wird und durch die Bewegung eines zweiten Schaltelements (30) auf einer zweiten Spur (35) eines zweiten Nockenprofils (33) zum Greifen bewegt wird.

15. Verfahren nach Anspruch 14,
**dadurch gekennzeichnet,**
**dass** im zweiten Schritt das erste Schaltelement (29) in einer erhöhten Position, die es nach dem ersten Schritt hat, gehalten wird, und
das Produktgreiferelement (24) dadurch in der ausgefahren Position um die zweite Schwenkachse (26) rotiert wird, dass das zweite Schaltelement (30) einen hohen Positionsabschnitt der zweiten Spur (35) kontaktiert.

## Claims

1. Paper-conducting cylinder (8) of a folder (1) for a web-fed rotary printing press having product gripper elements (24),
**characterized in**
**that** actuating elements (29, 30) for enabling a two-step movement are associated with the product gripper elements (24) in such a way that the product gripper elements (24) perform an extending movement about a first pivot point (25) from a retracted position into an extended position above the cylinder surface (18) in a first step and a gripping movement about a second pivot axis (26) in a second step.

2. Paper-conducting cylinder (8) according to claim 1,
**characterized in**
**that** the product gripper elements (24) comprise a first portion (24.1) and a second portion (24.2) angled with respect to the first portion (24.1).

3. Paper guiding cylinder (8) according to claim 1,
**characterized in**
**that** a number of product gripper elements (24) cooperates with a number of counterparts (23) arranged on a cylinder surface (18) of a cutting cylinder (3) associated with the paper-conducting cylinder (8).

4. Paper-conducting cylinder (8) according to claim 1,
**characterized in**
**that** at least one of the actuating elements (29, 30) comprises a cam element.

5. Paper-conducting cylinder (8) according to one of claims 1 to 4,
**characterized in**
**that** the second actuating element (30) is movable along a track (35) and/or that the second pivot axis (26) is movable along a track (34).

6. Paper-conducting cylinder (8) according to claim 5,
**characterized in**
**that** the tracks (34, 35) comprise first track elements and second track elements that are independently adjustable with respect to each other.

7. Paper-conducting cylinder (8) according to claim 5,
**characterized in**
**that** the tracks (34, 35) have high and low dwell portions with respect to the central axis of the paper-conducting cylinder (8).

8. Paper-conducting cylinder (8) according to claim 1,
**characterized in**
**that** the product gripper elements (24) are movable on a second pivot axis (26) by a further actuating element.

9. Paper-conducting cylinder (8) according to claim 1,
**characterized in**
**that** the product gripper element (24) is connected to the first fixed pivot point (25) by a first link member (27) and to a second actuating element (30) by a second link member (28).

10. Paper-conducting cylinder (8) according to claim 9,
**characterized in**
**that** the second pivot axis (26) cooperates with a first cam follower (29).

11. Paper-conducting cylinder (8) according to claim 7,
**characterized in**
**that** the first cam profile (32) causes the extending movement of the gripper element (24) on the cylinder surface (18).

12. Folder having at least one paper-conducting cylinder (8),
**characterized by**
a paper-conducting cylinder (8) according to one of the preceding claims.

13. Method of actuating a product gripper element (24) associated with a cylinder surface (18) of a paper-conducting cylinder (8) in a folder (1),
**characterized in**
**that**, in a first step, the product gripper element (24) is extended out of the cylinder surface (18) from a retracted position into an extended position above the cylinder surface (18) about a first pivot point (25) and
**that**, in a second step, the product gripper element (24) is moved about a second pivot axis (26) to grip the leading edge of a web of material conveyed on the cylinder surface (18).

14. Method according to claim 13,
**characterized in**
**that** the product gripper element (24) is extended due to the movement of a first actuating element (29) on a first track (34) having a first cam profile (32) and moved to grip due to the movement of a second actuating element (30) on a second track (35) of a second cam profile (33).

15. Method according to claim 14,
**characterized in**
**that**, in the second step, the first actuating element (29) is kept in an elevated position it assumes after the first step, and
**that** the product gripper element (24) is rotated about the second pivot axis (26) in its extended position due to the fact that the second actuating element (30) contacts a high dwell portion of the second track (35).

## Revendications

1. Cylindre (8) de guidage de papier d'un appareil de pliage pour une machine à imprimer rotative à bobines, comprenant des éléments de pince de préhension de produit (24), **caractérisé en ce qu'**aux éléments de pince de préhension de produit (24) sont associés des éléments de commande (29, 30) pour permettre un mouvement en deux étapes, de façon telle que les éléments de pince de préhension de produit (24), dans une première étape, effectuent un mouvement d'extraction autour d'un premier point de pivotement (25), d'une position escamotée vers une position extraite au-dessus de la surface (18) du cylindre, et dans une seconde étape, effectuent un mouvement de préhension autour d'un second axe de pivotement (26).

2. Cylindre (8) de guidage de papier selon la revendication 1, **caractérisé en ce que** les éléments de pince de préhension de produit (24) comprennent un premier et un second tronçon (24.1, 24.2) qui est coudé par rapport au premier tronçon (24.1).

3. Cylindre (8) de guidage de papier selon la revendication 1, **caractérisé en ce qu'**un certain nombre d'éléments de pince de préhension de produit (24) coopèrent avec un certain nombre d'éléments conjugués (23), qui sont disposés sur une surface de cylindre (18) d'un cylindre de coupe (3) associé au cylindre (8) de guidage du papier.

4. Cylindre (8) de guidage de papier selon la revendication 1, **caractérisé en ce que** l'un au moins des éléments de commande (29, 30) comprend un élément de came.

5. Cylindre (8) de guidage de papier selon l'une des revendications 1 à 4, **caractérisé en ce que** le second élément de commande (30) peut être déplacé le long d'une piste (35) et/ou le second axe de pivotement (26) peut être déplacé le long d'une piste (34).

6. Cylindre (8) de guidage de papier selon la revendication 5, **caractérisé en ce que** les pistes (34, 35) comprennent des premiers éléments de piste et des seconds éléments de piste pouvant être réglés indépendamment les uns des autres.

7. Cylindre (8) de guidage de papier selon la revendication 5, **caractérisé en ce que** les pistes (34, 35) présentent des tronçons de position haute et basse par rapport à l'axe central du cylindre (8) guidant le papier.

8. Cylindre (8) de guidage de papier selon la revendication 1, **caractérisé en ce que** les éléments de pince de préhension de produit (24) sont mobiles sur un second axe de pivotement (26) par un autre élément de commande.

9. Cylindre (8) de guidage de papier selon la revendication 1, **caractérisé en ce que** l'élément de pince de préhension de produit (24) est relié par un premier organe d'attache (27) au premier point de pivotement (25) de position fixe, et par un second organe d'attache (28) à un second élément de commande (30).

10. Cylindre (8) de guidage de papier selon la revendication 9, **caractérisé en ce que** le second axe de pivotement (26) coopère avec un premier suiveur de came (29).

11. Cylindre (8) de guidage de papier selon la revendication 7, **caractérisé en ce que** le premier profil de came (32) produit le mouvement d'extraction de l'élément de pince de préhension (24) à la surface (18) du cylindre.

12. Appareil de pliage comprenant au moins un cylindre (8) de guidage de papier, **caractérisé par** un cylindre (8) de guidage de papier selon l'une des revendications précédentes.

13. Procédé pour actionner un élément de pince de préhension de produit (24) qui est associé à une surface (18) de cylindre d'un cylindre (8) de guidage de papier dans un appareil de pliage (1), **caractérisé en ce que** l'élément de pince de préhension de produit (24), dans une première étape, est extrait de la surface (18) du cylindre, autour d'un premier point de pivotement (25), d'une position escamotée dans une position extraite au-dessus de la surface (18) du cylindre, et **en ce que** l'élément de pince de préhension de produit (24), dans une seconde étape, est déplacé autour d'un second axe de pivotement (26), en vue de saisir un bord avant d'une bande de matériau qui est transportée sur la surface (18) du cylindre.

14. Procédé selon la revendication 13, **caractérisé en ce que** l'élément de pince de préhension de produit (24) est extrait par le mouvement d'un premier élément de commande (29) sur une première piste (34) avec un premier profil de came (32), et est déplacé pour la saisie de préhension, par le mouvement d'un second élément de commande (30) sur une seconde piste (35) d'un second profil de came (33).

15. Procédé selon la revendication 14, **caractérisé en ce que** dans la seconde étape, le premier élément de commande (29) est maintenu dans une position surélevée acquise après la première étape, et l'élément de pince de préhension de produit (24) est déplacé en rotation autour du second axe de pivotement (26), dans la position extraite, par le fait que le second élément de commande (30) vient contacter un tronçon de position haute de la seconde piste (35).
